# EUROPÄISCHE PATENTSCHRIFT

(11) **EP 0 207 107 B1**
(45) Veröffentlichungstag und Bekanntmachung des Hinweises auf die Patenterteilung: **08.06.1988**
(21) Anmeldenummer: 86900061.2
(22) Anmeldetag: 17.12.1985
(51) Int. Cl.: F23J 15/00

(54) **VERFAHREN ZUR WIEDERAUFHEIZUNG NASSGEREINIGTER RAUCHGASE**
METHOD FOR REHEATING FLUE GASES PURIFIED BY WET PROCESS
PROCEDE POUR RECHAUFFER DES GAZ DE COMBUSTION PURIFIES PAR VOIE HUMIDE

(30) Priorität: 20.12.1984 DE 3446511
(43) Veröffentlichungstag der Anmeldung: 07.01.1987
(73) Patentinhaber: Saarbergwerke Aktiengesellschaft, 66104 Saarbrücken (DE)
(72) Erfinder: LEHNERT, Werner, D-6607 Quierschied (DE)
(86) Internationale Anmeldenummer: DE8500528
(87) Internationale Veröffentlichungsnummer: WO8603823

(56) Entgegenhaltungen:
- DE-A- 3 103 399
- GB-A- 1 416 053
- GB-A- 2 111 180

## Beschreibung

Die Erfindung betrifft ein Verfahren zur Wiederaufheizung naßgereinigter Rauchgase aus mit fossilen Brennstoffen betriebenen Feuerungsanlagen vor ihrer Einleitung in einen Kamin, bei dem die den gereinigten Rauchgasen zuzuführende Wärmeenergie in einer Zusatzfeuerung erzeugt wird.

Die Einhaltung der in den Richtlinien zum Betreiben von Großfeuerungsanlagen festgelegten Grenzwerte für die Schadstoffkonzentration der in die Atmosphäre eingeleiteten Rauchgase kann in der Regel nur durch die Behandlung des gesamten, aus der Feuerung kommenden Rauchgasstromes, im Folgenden Rohgas genannt, in einer Naßwäsche unter Zugabe von geeigneten Absorptionsmitteln erreicht werden. Das die Naßwäsche verlassende, gereinigte Rauchgas, im Folgenden Reingas genannt, hat eine Temperatur von ca. 40° C bis 60° C. Es ist daher notwendig, die Temperatur des Reingases vor seiner Einleitung in den Kamin wieder anzuheben auf ca. 80° C bis 120° C.

Eine Möglichkeit zur Wiederaufheizung besteht darin, die Wärme des heißen Rohgases vor dessen Einleitung in die Naßwäsche in einem regenerativen Wärmeübertragungssystem auf das kalte Reingas zu übertragen. Diese regenerativen Wärmeübertragungssysteme erfordern jedoch hohe Investitionskosten.

Es wurde auch schon vorgeschlagen, die zur Wiederaufheizung der Reingase erforderliche Energie in einer Zusatzfeuerung, z. B. in einer Kohlenstaubfeuerung, wie nach der GB-A-2 111 180, oder in Feuerungen, die auf der Basis umweltfreundlicher Brennstoffe, wie z. B. Erdgas oder entschwefeltes leichtes Heizöl, betrieben werden, zu erzeugen, wobei die heißen Abgase der Zusatzfeuerung dem Reingas vor Eintritt in den Kamin zugemischt werden.

Nachteilig bei dieser Verfahrensweise sind die hohen Kosten für die benötigten hochwertigen Brennstoffe.

Der Erfindung liegt die Aufgabe zugrunde, bei einem Verfahren der eingangs genannten Art eine einfache und insbesondere wirtschaftliche Wiederaufheizung der Reingase zu ermöglichen.

Diese Aufgabe wird erfindungsgemäß dadurch gelöst, daß die den gereinigten Rauchgasen zuzuführende Wärmeenergie in einer Wirbelschichtfeuerung erzeugt wird.

Durch den erfindungsgemäßen Einsatz einer Wirbelschichtfeuerung kann die zur Wiederaufheizung der Reingase erforderliche Wärmeenergie durch die Verfeuerung geringwertiger und daher billiger Brennstoffe wie z. B. Ballastkohle oder auch Müll gewonnen werden. Der gegenüber dem Einsatz hochwertiger teurer Brennstoffe wie Erdgas oder leichtes Heizöl aber auch hochwertiger Kohle, wie sie für eine Staubfeuerung erforderlich wäre, erreichbare wirtschaftliche Vorteil, liegt auf der Hand.

Besonders wirtschaftlich läßt sich das Verfahren durchführen, wenn gemäß einem weiteren Merkmal der Erfindung in die Wirbelschichtfeuerung schwefelbindende Stoffe, z. B. Kalkstein, zugegeben und die Abgase der Wirbelschichtfeuerung nach Abscheidung des Flugstaubes dem Reingas zugemischt werden. Dann kann auf den sonst notwendigen Wärmetauscher zur indirekten Übertragung der Wärme des Rauchgases der Wirbelschichtfeuerung auf die Reingase verzichtet werden. Insbesondere aber müssen die Rauchgase ihrerseits nicht zur Abtrennung von Schadstoffen, insbesondere der Schwefeloxide, durch die Naßwäsche geführt und auch anschließend wiederaufgeheizt werden. Die Stickoxidbildung ist in einer Wirbelschichtfeuerung wegen der relativ geringen Verbrennungstemperaturen von ca 750⁰ C bis 900°C ohnehin gering.

Bei der Wiederaufheizung der Rauchgase eines Kraftwerkes ergibt sich darüber hinaus der Vorteil, daß der kalkhaltige Abschlamm aus der Kühlwasseraufbereitung als schwefelbindender Stoff in die Wirbelschichtfeuerung zugegeben werden kann. Dieser Abschlamm ist sonst nicht verwertbar und muß entsorgt, d. h. aufbereitet bzw. deponiert werden.

Zweckmäßigerweise wird zumindest ein Teilstrom des kalten Reingases durch eine in der Wirbelschichtfeuerung angeordnete Tauchheizfläche geführt und das so aufgeheizte Reingas dem restlichen Rauchgasstrom wieder zugemischt. Dadurch wird eine Verringerung der Temperatur der aus der Wirbelschichtfeuerung abziehenden Rauchgase erreicht, die sich vorteilhaft auf die Entstaubung dieser Rauchgase auswirkt.

Das erfindungsgemäße Verfahren eignet sich insbesondere zur Anwendung in Altanlagen bzw. Altkraftwerken, die zur Erfüllung der Vorschriften zum Betreiben von Großfeuerungsanlagen innerhalb einer Übergangsfrist mit Rauchgasreinigungsanlagen nachzurüsten sind. In Altanlagen bietet der Einsatz von in Zusatzfeuerungen erzeugter Wärmeenergie oft die einzige Möglichkeit zur wirtschaftlichen Wiederaufheizung der Reingase, da z. B. der Einsatz von regenerativen Wärmeübertragungssystemen wegen der hohen Investitionskosten die Rentabilität der nachgerüsteten Anlage infrage stellen kann.

## Patentansprüche

1. Verfahren zur Wiederaufheizung naßgereinigter Rauchgase aus mit fossilen Brennstoffen betriebenen Feuerungsanlagen vor ihrer Einleitung in einen Kamin, bei dem die den gereinigten Rauchgasen zuzuführende Wärmeenergie in einer Zusatzfeuerung erzeugt wird, dadurch gekennzeichnet, daß die den gereinigten Rauchgasen zuzuführende Wärmeenergie in einer Wirbelschichtfeuerung erzeugt wird.

2. Verfahren nach Anspruch 1, dadurch gekennzeichnet, daß in die Wirbelschichtfeuerung schwefelbindende Stoffe zugegeben und die Abgase der Wirbelschichtfeuerung nach Abscheiden des Flugstaubes den gereinigten Rauchgasen zugemischt werden.

3. Verfahren nach Anspruch 2, dadurch gekennzeichnet, daß bei der Behandlung von Kraftwerksrauchgasen als schwefelbindender Stoff zumindest teilweise kalkhaltiger Abschlamm aus der Kühlwasseraufbereitung des Kraftwerkes verwendet wird.

4. Verfahren nach einem der Ansprüche 1 bis 3, dadurch gekennzeichnet, daß zumindest ein Teilstrom des gereinigten kalten Rauchgasstromes durch eine in der Wirbelschichtfeuerung angeordnete Tauchheizfläche geführt, aufgeheitzt und ggf. dem restlichen Rauchgasstrom wieder zugemischt wird.

## Claims

1. Process for reheating wet-purified flue gases from fossil fuel-fired furnace units before the gases are passed into a stack, wherein the heat energy to be supplied to the purified flue gases is produced in a supplementary furnace, characterised in that the heat energy to be supplied to the purified flue gases is produced in a fluidised-bed furnace.

2. Process according to Claim 1, characterised in that sulphur-binding substances are added to the fluidised-bed furnace and the exhaust gases from the fluidised-bed furnace are admixed with the purified flue gases after precipitation of the fly dust.

3. Process according to Claim 2, characterised in that, when power station flue gases are treated, lime-containing waste sludge from the cooling water treatment in the power station is used at least partially as the sulphur-binding substance.

4. Process according to one of Claims 1 to 3, characterised in that at least a part stream of the purified cold flue gas stream is passed through an immersed heating surface located in the fluidised-bed furnace, heated up and, if necessary, readmixed with the remainder of the flue gas stream.

## Revendications

1. Procédé de réchauffage des gaz de combustion purifiés par voie humide à partir d'installations de chauffage menées avec des combustibles fossiles, préalablement à leur introduction dans une cheminée, pour lesquelles l'énergie de la chaleur pour amener les gaz de combustion purifiés est obtenue par un chauffage additionnel, caractérisé en ce que l'énergie thermique qui doit être apportée aux gaz de combustion purifiés est obtenue dans une installation de chauffage à couche tournante.

2. Procédé selon la revendication 1, caractérisé en ce que l'on ajoute des substances qui se lient au soufre dans l'installation de chauffage à couche tournante et les gaz de combustion de l'installation de chauffage à couche tournante après séparation de la poussière qui s'envoie,

sont mélangés aux gaz de combustion purifiés. 3. Procédé selon la revendication 2, caractérisé en ce que lors du traitement des gaz d'échappement de la centrale électrique, on utilise comme substance qui se lie au soufre, au moins partiellement, de la boue contenant de la chaux à partir de l'atelier de séparation de l'eau froide de la centrale électrique.

4. Procédé selon l'une des revendications 1 à 3, caractérisé en ce que, au moins un courant partiel du flux de gaz d'échappement froid purifié est conduit à travers une surface d'échange de la chaleur disposée dans la chaudière à couche tournante, chauffé et le cas échéant mélangé à nouveau au reste du flux de gaz d'échappement.
